# NEUE EUROPÄISCHE PATENTSCHRIFT

(11) **EP 0 866 019 B2**
(45) Veröffentlichungstag und Bekanntmachung des Hinweises auf die Entscheidung über den Einspruch: **16.11.2005**
(45) Hinweis auf die Patenterteilung: 20.11.2002
(21) Anmeldenummer: 98104156.9
(22) Anmeldetag: 09.03.1998
(51) Int. Cl.: B66B 23/02, B66B 21/04

(54) **Fahrtreppe oder Fahrsteig mit Unterspannung**
Escalator or walkway provided with a stiffening element
Tapis ou escalier roulant avec raidisseur

(30) Priorität: 17.03.1997 EP 97810154
(43) Veröffentlichungstag der Anmeldung: 23.09.1998
(73) Patentinhaber: INVENTIO AG, CH-6052 Hergiswil (CH)
(72) Erfinder: Pallinger, Reinhard, 1210 Wien (AT); Lunardi, Gerhard, 1120 Wien (AT)

(56) Entgegenhaltungen:
- DE-C- 709 291
- DE-U- 8 127 847
- US-A- 3 707 220

## Beschreibung

Die Erfindung betrifft eine Fahrtreppe oder einen Fahrsteig bestehend aus Balustrade mit Handlauf, Balustradensockel, Stufen bzw. Platten für den Transport von Personen und Gegenständen und aus Tragkörper und Führungsträger mit Führungen für die Stufen bzw. Platten und den Handlauf.

Aus der Offenlegungsschrift DE 2 640 188 ist ein Rahmen für eine Rolltreppe bekannt geworden, bei dem je Seite ein I-förmiger Träger als längsverlaufendes Hauptrahmenstück dient. Querträger und Verbindungsstücke verbinden die Hauptrahmenstücke, so dass sich für den Hauptrahmen der Fahrtreppe ein kastenartiger Aufbau mit Vollwandträgern ergibt.

Ein Nachteil der bekannten Einrichtung liegt darin, dass der Hauptrahmen mit Vollwandträgern bei zunehmenden Spannweiten bedingt durch die notwendige Biegesteifigkeit immer höher und damit schwerer wird. Diese unerwünschte Zunahme des Metergewichtes betrifft beispielsweise auch Aussenverkleidungselemente. Bei einer bestimmten Trägerhöhe bringt eine weitere Trägererhöhung keine weitere Spannweite mehr, weil wegen des zunehmenden Trägergewichtes keine weitere Spannweite mehr möglich ist. Das Einkaufszentrum Bercy Z in F-94228 Charenton zeigt einen Fahrsteig mit einer massiven Unterspannung, um eine grosse Spannweite zu erreichen.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Fahrtreppe oder einen Fahrsteig mit einem über einen weiten Spannweitenbereich konstanten Metergewicht zu schaffen.

Die durch die Erfindung erreichten Vorteile sind im wesentlichen darin zu sehen, dass der Hauptträger bei zunehmender Spannweite seine Bauhöhe beibehalten kann. Dadurch sind Fahrtreppen oder Fahrsteige trotz grosser Spannweiten mit einem eleganten, schlanken, leicht wirkenden Äusseren machbar. Ausserdem ergeben sich durch die schlanke Konstruktion Materialeinsparungen beispielsweise beim Hauptträger und bei Aussenverkleidungselementen.

Im folgenden wird die Erfindung anhand von lediglich einen Ausführungsweg darstellenden Zeichnungen näher erläutert. Es zeigen:
- Fig. 1: einen Fahrsteig im Seitenriss mit einer erfindungsgemässen, einfach abgestützten Unterspannung,
- Fig. 2: einen Fahrsteig im Seitenriss mit einer erfindungsgemässen, doppelt abgestützten Unterspannung,
- Fig. 3: Einzelheiten der Unterspannung und
- Fig. 4: einen Schnitt entlang der Linie B-B der Fig. 1.

In den Fig. 1 bis 4 ist mit 1 ein Fahrsteig bezeichnet, der ein erstes Stockwerk 2 mit einem zweiten Stockwerk 3 verbindet. Als Fördermittel für Personen und Gegenstände sind einen Steig bildende Platten 4 vorgesehen. Bei Fahrtreppen dienen anstelle der Platten 4 Stufen als Transportmittel. Seitlich wird der Fahrsteig 1 durch Balustraden 5 beispielsweise aus Glas begrenzt. Jede Balustrade 5 trägt einen sich mit der Geschwindigkeit der Platten 4 fortbewegender Handlauf 6. Als Tragmittel für die Platten 4 bzw. Stufen dient ein Tragkörper 7 mit einer Trägerunterkante 8, an der eine Unterspannung 9 angeordnet ist. Mit 8.1 ist eine Trägerunterkante eines Fahrsteiges ohne Unterspannung bezeichnet. Die Trägerunterkante 8.1 zeigt die schwerfällige und plumpe Konstruktion eines Fahrsteiges ohne Unterspannung bei gleicher Spannweite und gleicher Tragfähigkeit. Mit A1 ... A4 sind Ausschnitte bezeichnet, die in Fig. 3 Einzelheiten der Unterspannung 9 zeigen.

In Fig. 3 ist im Ausschnitt A1 eine untere Verankerung 10 und im Ausschnitt 4 eine obere Verankerung 11 der Unterspannung 9 mit dem Tragkörper 7 dargestellt. Die Verankerung 10, 11 weist eine mit dem Tragkörper 7 verbundene Steglasche 12 auf, an der ein Zuganker 13 eines Zugstabes 14 oder Seiles angeordnet ist. Ausschnitt A3 zeigt das andere Ende des Zugstabes 14 mit Zuganker 13, der an einer Stütze 15 angreift. Ausschnitt A2 zeigt das andere Ende der Stütze 15, welches mittels eines Stützlagers 16 mit dem Tragkörper 7 verbunden ist. Der in Fig. 1 gezeigte Fahrsteig weist je Trägerunterkante 8 eine Stütze 15, der in Fig. 2 gezeigte Fahrsteig weist je Trägerunterkante 8 zwei Stützen 15 auf.

Fig. 4 zeigt einen Querschnitt des Fahrsteiges 1 mit je an einer Trägerunterkante 8 angeordneten Unterspannungen 9. Querstege 7.1 verbinden den linken Tragkörper 7 mit dem rechten Tragkörper 7. Am Tragkörper 7 ist eine Aussenverkleidung 17, ein Balustradensockel 18 und ein Führungsträger 19 angeordnet. Der Führungsträger 19 weist erste Führungen 20.1 für die vorlaufenden Platten 4, zweite Führungen 20.2 für die rücklaufenden Platten 4.1 und dritte Führungen 20.3 für den rücklaufenden Handlauf 6.1 auf. Die Stützen 15 der unterhalb des Tragkörpers 7 je an einer Trägerunterkante 8 angeordneten Unterspannungen 9 sind mittels Querstreben 21 verbunden.

## Patentansprüche

1. Fahrtreppe oder Fahrsteig (1) bestehend aus Balustrade (5) mit Handlauf (6), Balustradensockel (18), Stufen bzw. Platten (4) für den Transport von Personen und Gegenständen und aus Tragkörper (7) und Führungsträger (19) mit Führungen (20.1, 20.2, 20.3) für die Stufen bzw. Platten (4) und den Handlauf (6),
wobei
an der Fahrtreppe oder am Fahrsteig (1) mindestens eine Unterspannung (9) vorgesehen ist, die eine schlanke Bauweise des Tragkörpers (7) ermöglicht,
wobei die Unterspannung (9) Zugmittel (14) aufweist, die mit dem Tragkörper (7) und mit mindestens einer Stütze (15) verbunden sind, **dadurch gekennzeichnet dass** die Stützen (15) der Unterspannung (9) mittels Querstreben (21) verbunden sind.

2. Fahrtreppe oder Fahrsteig nach Anspruch 1,
**dadurch gekennzeichnet,**
**dass** als Zugmittel (14) Zugstangen oder Seile vorgesehen sind.

3. Fahrtreppe oder Fahrsteig nach Anspruch 2,
**dadurch gekennzeichnet,**
**dass** die Zugstange (14) oder das Seil am einen Ende mittels eines Zugankers (13) mit dem Tragkörper (7) und am anderen Ende mittels eines Zugankers (13) mit der Stütze (15) verbunden ist.

4. Fahrtreppe oder Fahrsteig nach Anspruch 1,
**dadurch gekennzeichnet,**
**dass** die Stütze (15) einenends mittels eines Stützlagers (16) mit dem Tragkörper (7) verbunden ist.

5. Fahrtreppe oder Fahrsteig nach den vorhergehenden Ansprüchen,
**dadurch gekennzeichnet,**
**dass** an je einer Trägerunterkante (8) des Tragkörpers (7) eine Unterspannung (9) angeordnet ist.

## Claims

1. Escalator or travelling walkway (1) consisting of a balustrade (5) with handrail (6), balustrade pedestal (18), steps or plates (5) for the transport of persons and objects, and support bodies (7) and guide carriers (19) with guides (20.1, 20.2, 20.3) for the steps or plates (4) and the handrail (6), wherein at least one underneath bracing (9), which enables a slender mode of construction of the support body (7), is provided at the escalator or travelling walkway (1) and wherein the underneath bracing (9) comprises tensioning means (14) which are connected with the support body (7) and with at least one support (15), **characterised in that** the supports (15) of the underneath bracing (9) are connected by means of cross struts (21).

2. Escalator or travelling walkway according to claim 1, **characterised in that** tie rods or cables are provided as tensioning means (14).

3. Escalator or travelling walkway according to claim 2, **characterised in that** the tie rod (14) or cable is connected at one end with the support body (7) by means of a tensioning fastener (13) and at the other end with the support (15) by means of a tensioning fastener (13).

4. Escalator or travelling walkway according to claim 1, **characterised in that** the support (15) is connected at one end with the support body (7) by means of a support bearing (16).

5. Escalator or travelling walkway according to the preceding claims, **characterised in that** a respective underneath bracing (9) is arranged at each beam lower edge (8) of the support body (7).

## Revendications

1. Escalier mécanique ou trottoir roulant (1) comprenant une balustrade (5) avec une main courante (6), un socle de balustrade (18), des marches ou des plaques (4) pour le transport de personnes et d'objets, et comprenant un corps de support (7) et un support de guidage (19) avec des guides (20.1, 20.2, 20.3) pour les marches ou les plaques (4) et la main courante (6),
étant précisé qu'il est prévu sur l'escalier mécanique ou le trottoir roulant (1) au moins un raidisseur (9) qui permet une construction élancée du corps de support (7), ce raidisseur (9) comportant des moyens de traction (14) qui sont reliés au corps de support (7) et à au moins un montant (15), **caractérisé en ce que** les montants (15) du raidisseur (9) sont reliés à l'aide d'entretoises (21).

2. Escalier mécanique ou trottoir roulant selon la revendication 1, **caractérisé en ce qu'**il est prévu comme moyens de traction (14) des barres de traction ou des câbles.

3. Escalier mécanique ou trottoir roulant selon la revendication 2, **caractérisé en ce que** la barre de traction (14) ou le câble est relié à l'aide d'un tirant d'ancrage (13) au corps de support (7), à une extrémité, et à l'aide d'un tirant d'ancrage (13) au montant (15), à l'autre extrémité.

4. Escalier mécanique ou trottoir roulant selon la revendication 1, **caractérisé en ce que** le montant (15), à une extrémité, est relié à l'aide d'un palier d'appui (16) au corps de support (7).

5. Escalier mécanique ou trottoir roulant selon les revendications précédentes, **caractérisé en ce qu'**un raidisseur (9) est disposé sur chaque bord inférieur (8) du corps de support (7).
